# FASCICULE DE BREVET EUROPEEN

(11) **EP 0 502 753 B1**
(45) Date de publication et mention de la délivrance du brevet: **22.05.1996**
(21) Numéro de dépôt: 92400169.6
(22) Date de dépôt: 22.01.1992
(51) Int. Cl.: F42B 5/38

(54) **Conteneur pouvant recevoir une charge propulsive**
Behälter zur Aufnahme einer Treibladung
Container for receiving a propulsive charge

(30) Priorité: 11.02.1991 FR 9101499
(43) Date de publication de la demande: 09.09.1992
(73) Titulaire: GIAT Industries, F-78034 Versailles Cédex (FR)
(72) Inventeur: Brion, Bernard, F-18000 Bourges (FR); Eches, Nicolas, F-18000 Bourges (FR)

(56) Documents cités:
- DE-U- 8 634 491
- DE-U- 8 804 573
- FR-A- 2 098 668
- US-A- 2 358 795
- US-A- 2 857 844

## Description

Le domaine de la présente invention est celui des conteneurs pouvant recevoir une charge propulsive et plus particulièrement celui des conteneurs utilisés dans le domaine de l'artillerie de gros calibre ou de char.

Afin de régler la portée du tir, il est souvent nécessaire de modifier la quantité de poudre qui est utilisée pour lancer un projectile.

On a déjà défini des conteneurs modulaires sensiblement cylindriques et réalisés en matériau combustible. Grâce à leur rigidité, de tels conteneurs sont plus faciles d'emploi que les sachets de poudres traditionnels.

Afin de réduire l'encombrement des munitions à l'intérieur des véhicules blindés, il peut être également nécessaire de les diviser en deux parties distinctes, l'une portant le chargement propulsif principal et l'autre le projectile et éventuellement un chargement propulsif secondaire (on regardera par exemple le brevet GB2136929 qui décrit de telles munitions).

Dans tous les cas on pourra se poser le problème de la solidarisation de plusieurs conteneurs.

En effet il peut être utile d'accélérer le chargement en introduisant tous les conteneurs en une seule manoeuvre, par exemple au moyen d'un dispositif de chargement automatique.

Il est alors indispensable d'assurer une solidarisation des conteneurs qui donne une certaine rigidité à l'assemblage.

De plus il peut s'avérer nécessaire de retirer rapidement la charge déjà introduite dans la chambre d'une arme et ce retrait est rendu plus long et plus délicat par le partage de la charge totale en plusieurs fardeaux.

Le brevet EP341270 propose des conteneurs entièrement symétriques et comportant des rétreints aménagés à chacune de leurs extrémités. Il est possible de solidariser deux ou plusieurs conteneurs au moyen d'une bague dont la longueur est sensiblement égale au double de la longueur des rétreints.

Cette disposition présente un certain nombre d'inconvénients. Ainsi la réalisation de l'assemblage est compliquée par le fait qu'il est nécessaire de mettre la bague en place sur un des conteneurs avant de positionner le deuxième conteneur dans la bague.

En effet, la bague ne peut pas être laissée à demeure sur le conteneur car en restant sur le conteneur d'extrémité (côté projectile), elle augmenterait inutilement l'encombrement total du chargement. Elle risquerait en plus d'être détériorée au cours des manipulations.

De plus la rigidité de l'assemblage dépend essentiellement de la valeur du serrage de la bague sur les rétreints, ce serrage dépendant lui même de l'amplitude de la déformation de la surface latérale du rétreint par la bague qui porte des renflements.

Une telle configuration n'est pas adaptée à des charges dont la masse peut être de l'ordre de la dizaine de DaN (cas des charges pour munitions de char).

Les charges risquent ainsi de ne pas se trouver alignées axialement ce qui peut causer des incidents au moment de l'introduction de l'assemblage dans la chambre surtout si ce dernier est effectué par un chargeur automatique.

Le document DE-U-8 804 573 sur lequel document se fonde le préambule de la revendication indépendante 1, décrit une charge propulsive susceptible d'être réalisée par l'assemblage de deux éléments unitaires à l'aide d'éléments d'accrochage. Ceux-ci sont constitués par un certain nombre de languettes qui par rotation peuvent s'accrocher l'une à l'autre. Aucun moyen de solidarisation n'est décrit par ce document.

C'est le but de la présente invention que de proposer un conteneur pouvant s'assembler facilement et rapidement avec d'autres conteneurs.

L'invention s'applique ainsi aussi bien à la réalisation de charges modulaires que de chargements en au moins deux fardeaux, l'un portant la charge principale et son tube allumeur et l'autre le projectile (et éventuellement, mais non obligatoirement, une charge secondaire).

Ainsi, l'invention a pour objet un conteneur, en particulier pour un chargement propulsif, et qui est destiné à être rendu solidaire d'un autre conteneur au niveau d'une de ses faces frontales, par des moyens de solidarisation comprenant des moyens d'accrochage disposés sur l'un et/ou l'autre conteneur au niveau des faces frontales destinées à venir en contact mutuel, caractérisé en ce que les moyens de solidarisation comportent en outre une bague disposée sur un rétreint aménagé au niveau d'une extrémité du conteneur, la bague étant susceptible de coulisser suivant une direction axiale pour venir recouvrir un deuxième rétreint aménagé sur l'autre conteneur.

La bague assure l'alignement des conteneurs ainsi que la rigidité à la flexion de l'assemblage. Les moyens d'accrochage assurent la liaison axiale des conteneurs.

La bague améliore également la tenue des moyens d'accrochage en leur évitant toute contrainte de cisaillement.

Selon une autre caractéristique, la bague peut occuper une première position dans laquelle elle se trouve en retrait relativement à la face frontale considérée du conteneur ainsi qu'une deuxième position dans laquelle elle dépasse de cette face frontale.

On évite ainsi les détériorations de la bague qui peut alors être laissée à demeure sur le conteneur.

Selon une autre caractéristique, des moyens de verrouillage axial de la position de la bague relativement au conteneur sont prévus.

Ces moyens de verrouillage pourront comprendre au moins deux lames élastiques, solidaires du conteneur au niveau de génératrices du rétreint portant la bague et régulièrement réparties angulairement relativement au conteneur, ces lames étant susceptibles de venir former une butée immobilisant la bague dans sa deuxième position.

De façon avantageuse, la bague comporte des lumières dans lesquelles viennent les lames élastiques lorsque la bague est dans sa première position.

Selon un mode particulier de réalisation, les moyens d'accrochage comprennent des éléments auto-agrippant.

Le conteneur selon l'invention pourra être de type modulaire, dans ce cas il présente un rétreint à chacune de ses extrémités, les rétreints étant de longueurs différentes et la bague étant disposée sur le rétreint le plus long.

Dans ce dernier cas il sera avantageux de prévoir un élément auto-agrippant disposé sur une face frontale et un deuxième élément auto-agrippant de type complémentaire disposé sur la deuxième face frontale.

Le conteneur selon l'invention pourra aussi constituer le conteneur de base ou bien le conteneur porte-projectile d'un chargement en au moins deux fardeaux.

L'invention sera mieux comprise à la lecture de la description de modes particuliers de réalisation, description faite en référence aux dessins annexés dans lesquels:

Les figures 1 et 2 représentent les extrémités relatives de deux conteneurs selon l'invention avant et après leur solidarisation.

La figure 3 représente un conteneur de type modulaire selon l'invention.

La figure 4 représente un chargement en deux fardeaux comprenant un conteneur de base et un conteneur porte projectile selon l'invention.

En se reportant à la figure 1, une extrémité d'un conteneur 1 selon l'invention est représentée schématiquement et partiellement. Ce conteneur est réalisé de façon connue en un matériau combustible tel de la nitrocellulose ou bien du carton, il contient une charge propulsive en grain ou en sticks non représentée ici, ainsi qu'éventuellement une ou plusieurs compositions d'allumage.

Un rétreint 5 est aménagé au niveau de cette extrémité et il porte une bague 2 réalisée également en un matériau combustible. Pour faciliter la description la bague est représentée coupée sur la moitié gauche de cette figure 1.

Le diamètre externe de la bague est sensiblement égal à celui du conteneur lui-même.

Un certain nombre de lames élastiques 9, réalisées par exemple en acier à ressort, sont rendues solidaires du conteneur par exemple par rivetage au niveau de génératrices du rétreint 5.

Ces lames sont régulièrement réparties angulairement relativement au conteneur et elles viennent dans des lumières 10 réalisées sur la bague 2.

La bague peut coulisser relativement au conteneur 1 suivant la direction axiale XX′. L'élasticité des lames 9 maintient la bague dans sa première position telle que représentée sur la figure 1, c'est à dire en butée sur l'épaulement 7 qui sépare le rétreint 5 du corps du conteneur 1.

La face frontale 3 du conteneur porte dans le mode particulier de réalisation qui est décrit ici un moyen d'accrochage 4 qui sera par exemple un papier adhésif.

La bague 2 et les moyens d'accrochage 4 constituent des moyens permettant la solidarisation de ce premier conteneur avec un autre conteneur semblable ou non au premier.

Dans sa première position représentée figure 1, la bague se trouve en retrait relativement à la face frontale 4 du conteneur 1, une telle disposition présente l'avantage d'empêcher les détériorations de la bague consécutivement aux manipulations du conteneur.

La figure 2 montre le conteneur 1 précédent assemblé à un autre conteneur 1a par l'intermédiaire des moyens de solidarisation décrits précédemment.

La bague occupe une deuxième position dans laquelle elle dépasse de la face frontale 3 (représentée en pointillés).

Elle vient ainsi recouvrir un deuxième rétreint aménagé sur l'autre conteneur 1a et vient en butée sur un épaulement 8 de ce dernier.

La face frontale 3 du conteneur 1 est en contact avec la face frontale du conteneur 1a, les moyens d'accrochage se trouvent entre ces deux faces et assurent la liaison axiale des deux conteneurs.

Il est alors possible d'extraire l'ensemble constitué par les deux conteneurs de la chambre d'une arme.

La bague en étant en contact avec les rétreints des deux conteneurs assure la rigidité à la flexion de l'assemblage et améliore également la tenue des moyens d'accrochage en leur évitant toute contrainte de cisaillement.

La bague ne participe pas directement à l'accrochage axial des conteneurs, on évite ainsi les défauts d'alignement qui se rencontrent dans le système selon l'état de la technique dans lequel une bague réalise des déformations ponctuelles des rétreints.

Dans la deuxième position de bague représentée figure 2, les lames élastiques 9 viennent en appui sur la face arrière 11 de la bague. Les lames assurent ainsi un verrouillage axial de la bague dans sa deuxième position ce qui fiabilise l'assemblage.

De préférence les dimensions des éléments constitutifs des conteneurs et des moyens de solidarisation seront choisies de telle sorte que la bague vienne en appui sur l'épaulement 8 du deuxième conteneur 1a quand les lames 9 sont elles mêmes en appui sur la face arrière 11 de la bague. Ainsi la bague est totalement immobilisée axialement.

Pratiquement on constate qu'il est nécessaire que le rétreint porté par le conteneur 1a soit plus court que celui portant la bague.

Il serait possible de remplacer les lames élastiques par une légère conicité relative de la bague et du rétreint porté par le deuxième conteneur 1a.

Suivant une variante de réalisation, les moyens d'accrochage peuvent comprendre un papier adhésif porté par le deuxième conteneur 1a, le premier conteneur ne portant que la bague.

Suivant une autre variante, les moyens d'accrochage peuvent avantageusement être constitué par des élèments auto agrippants (par exemple du type Velcro (Marque déposée)), un élément étant disposé sur la face frontale du conteneur 1 et un élément du type complémentaire étant disposé sur la face frontale du conteneur 1a.

Dans tous les cas les moyens d'accrochage présenteront de préférence une forme en couronne de façon à laisser dégagé l'axe du conteneur. Celà dans le but de faciliter la transmission de l'allumage d'un conteneur à l'autre.

La figure 3 représente un conteneur de type modulaire selon l'invention. Ce conteneur réalisé en matériau combustible est destiné à être assemblé avec d'autres conteneurs qui lui sont totalements identiques.

Il présente ainsi un rétreint à chacune de ses extrémités, les rétreints 5 et 6 sont de longueurs différentes et la bague 2 (représentée en coupe, les lames n'étant pas figurées) est disposée sur le rétreint 5 le plus long.

Les faces frontales 3a, 3b portent des éléments d'accrochage 4a, 4b autoagrippants. L'élément autoagrippant 4a étant du type complémentaire de l'élément 4b.

Il est alors possible d'assembler plusieurs conteneurs 1 de façon à réaliser des charges d'une puissance donnée. Un tel conteneur est particulièrement adapté à l'artillerie de campagne.

La figure 4 représente deux conteneurs selon l'invention constituant un chargement en deux fardeaux, par exemple pour véhicule blindé. Ce chargement comprend un conteneur de base 12 (représenté en demi coupe) qui porte un culot 14, par exemple métallique, un tube allumeur 15 et qui contient une charge propulsive 17.

Il comprend également un conteneur porte-projectile 13 qui contient ici une charge propulsive (non représentée) et éventuellement une composition d'allumage de cette dernière et sur lequel est disposé un projectile 16 de type connu (explosif, flèche ou autre).

En fonction des besoins balistiques, il serait possible également de définir un conteneur porte projectile ne comprennant pas de charge propulsive.

Dans ce mode particulier de réalisation, le conteneur de base 12 porte la bague 2 sur un rétreint 5 ainsi qu'un élément d'accrochage autoagrippant 4a sur la face frontale 3a (les moyens de verrouillage axial de la bague sont du type décrit précédemment et ne sont pas représentés ici pour simplifier la figure).

Le conteneur porte projectile 13 présente un rétreint 6 (de préférence plus court que le rétreint 5 du conteneur de base) et il porte un élément d'accrochage autoagrippant 4b, de type complémentaire de l'élément 4a, sur sa face frontale 3b.

Suivant un autre mode de réalisation (non représenté ici), il est possible de prévoir un conteneur porte projectile sur lequel est disposé la bague, le conteneur de base portant un rétreint court et un élément auto agrippant.

Suivant d'autres modes de réalisation il est possible de remplacer les éléments autoagrippants par une ou plusieurs feuilles adhésives disposées sur l'un et/ou l'autre des deux conteneurs.

## Revendications

1. Conteneur (1-12-13), en particulier pour un chargement propulsif, et destiné à être rendu solidaire d'un autre conteneur au niveau d'une de ses faces frontales (3a-3b), par des moyens de solidarisation comprenant des moyens d'accrochage (4a-4b) disposés sur l'un et/ou l'autre conteneur au niveau des faces frontales (3a-3b) destinées à venir en contact mutuel, **caractérisé en ce que** les moyens de solidarisation comportent en outre une bague (2) disposée sur un premier rétreint (5) aménagé au niveau d'une extrémité du conteneur, la bague étant susceptible de coulisser suivant une direction axiale pour venir recouvrir un deuxième rétreint (6) aménagé sur l'autre conteneur.

2. Conteneur selon la revendication 1, caractérisé en ce que la bague (2) peut occuper une première position dans laquelle elle se trouve en retrait relativement à la face frontale (3) considérée du conteneur ainsi qu'une deuxième position dans laquelle elle dépasse de cette face frontale.

3. Conteneur selon une des revendications 1 ou 2, caractérisé en ce qu'il comprend des moyens de verrouillage (9) axial de la position de la bague (2) relativement au conteneur.

4. Conteneur selon la revendication 3, caractérisé en ce que les moyens de verrouillage comprennent au moins deux lames élastiques (9), solidaires du conteneur au niveau de génératrices du rétreint (5) portant la bague (2) et régulièrement réparties angulairement relativement au conteneur, ces lames étant susceptibles de venir former une butée immobilisant la bague (2) dans sa deuxième position.

5. Conteneur selon la revendication 4, caractérisé en ce que la bague (2) comporte des lumières (10) dans lesquelles viennent les lames élastiques (9) lorsque la bague (2) est dans sa première position.

6. Conteneur selon une des revendications 1 à 5, caractérisé en ce que les moyens d'accrochage (4a-4b) comprennent des éléments auto-agrippants.

7. Conteneur (1) de type modulaire selon une des revendications 1 à 6, caractérisé en ce qu'il présente un rétreint (5-6) à chacune de ses extrémités, les rétreints étant de longueurs différentes et la bague (2) étant disposée sur le rétreint le plus long (5).

8. Conteneur selon une des revendications 1 à 6, caractérisé en ce qu'il constitue le conteneur de base (12) d'un chargement en au moins deux fardeaux.

9. Conteneur selon une des revendications 1 à 6, caractérisé en ce qu'il constitue (13) le conteneur porte-projectile (16) d'un chargement en au moins deux fardeaux (12-13).

10. Conteneur porte projectile destiné à être assemblé au conteneur de base (12) selon la revendication 8.

11. Conteneur de base destiné à être assemblé au conteneur (13) porte projectile (16) selon la revendication 9.

12. Conteneur modulaire (1) selon les revendications 6 et 7, caractérisé en ce qu'un élément auto-agrippant (4a) est disposé sur une face frontale (3a) et un deuxième élément auto-agrippant (4b) de type complémentaire est disposé sur la deuxième face frontale (3b).

## Patentansprüche

1. Behälter (1-12-13), vor allem für eine Treibladung, der mit einem weiteren Behälter an einer seiner Stirnseiten (3a-3b) fest verbunden werden soll, nämlich durch Mittel mit Verhakung (4a-4b), angebracht auf dem einen und/oder anderen Behälter an den Stirnseiten (3a-3b), die einander berühren sollen, **gekennzeichnet dadurch**, daß die Mittel zur festen Verbindung außerdem einen Ring (2) aufweisen, der auf einer ersten Einschnürung (5) an einem Ende des Behälters angebracht wird, wobei der Ring in axialer Richtung gleiten können soll, um eine zweite Einschnürung (6) auf dem anderen Behälter zu überdecken;

2. Behälter gemäß Anspruch 2, gekennzeichnet dadurch, daß der Ring (2) eine erste Stellung einnehmen kann, in der er, bezogen auf die Stirnfläche (3) des Behälters, in Rücksprung ist sowie eine zweite Stellung, in der er über diese Stirnseite hinaussteht.

3. Behälter gemäß einem der Ansprüche 1 oder 2, gekennzeichnet dadurch, daß er Mittel zur axialen Verriegelung (9) der Stellung des Rings (2) bezogen auf den Behälter umfaßt.

4. Behälter gemäß Anspruch 3, gekennzeichnet dadurch, daß die Verriegelungsmittel mindestens 2 elastische Klingen (9) umfassen, die fest mit dem Behälter auf der Ebene der Mantellinie der Einschnürung (5), die den Ring (2) hält, verbunden sind und regelmäßig winkelig bezogen auf den Behälter verteilt sind. Diese Klingen können einen Anschlag bilden, der den Ring (2) in seiner zweiten Position arretiert.

5. Behälter gemäß Anspruch 4, gekennzeichnet dadurch, daß der Ring (2) Längsöffnungen (10) enthält, in die die elastischen Klingen (9) eingreifen, wenn der Ring (2) in seiner ersten Stellung ist.

6. Behälter gemäß einem der Ansprüche 1 bis 5, gekennzeichnet dadurch, daß die Haftmittel (4a-4b) selbsthaftende Elemente umfassen.

7. Behälter (1) in Modulbauweise gemäß einem der Ansprüche 1 bis 6, gekennzeichnet dadurch, daß er eine Einschnürung (5-6) an jedem seiner Enden aufweist, die verschiedene Längen haben und einen Ring (2), der auf der längeren Einschnürung (5) angebracht ist.

8. Behälter gemäß einem der Ansprüche 1 bis 6, gekennzeichnet dadurch, daß er den Basisbehälter (12) einer Ladung aus mindestens 2 Teilen bildet.

9. Behälter gemäß einem der Ansprüche 1 bis 6, gekennzeichnet dadurch, daß er den Geschoßträgerbehälter (16) einer Ladung aus mindestens 2 Teilen (12-13) bildet.

10. Geschoßträgerbehälter zum Zusammenbauen mit dem Basisbehälter (12) gemäß Anspruch 8.

11. Basisbehälter zum Zusammenbauen mit dem Behälter (13), der das Geschoß (16) trägt gemäß Anspruch 9.

12. Modulförmiger Behälter (1) gemäß den Ansprüchen 6 und 7, gekennzeichnet dadurch, daß ein selbsthaftendes Element (4a) an einer Stirnseite (3a) angebracht ist und ein zweites selbsthaftendes Element (4b) komplementären Typs an der zweiten Stirnfläche (3b) angebracht ist.

## Claims

1. A container (1,12,13), in particular for a propellant charge, designed to be joined to another container by one of its front faces (3a, 3b), by joining means comprising hooking means (4a,4b) placed on one and/or the other container on one of its front faces (3a,3b) designed to come into mutual contact, characterised in that the joining means comprise in addition a ring (2) placed on a first necking (5) arranged at one end of the container, the ring meant to slide in an axial direction to cover a second necking (6) arranged on the other container.

2. A container according to Claim 1, characterised in that the ring (2) may occupy a first position in which it is retracted with respect to the front face (3) under consideration of the container as well as a second position in which it projects from this front face.

3. A container according to one or Claims 1 or 2, characterised in that it comprises means (9) to axially lock the position of the ring (2) with respect to the container.

4. A container according to Claim 3, characterised in that the locking means comprise at least two flexible blades (9), integral with the container at the generating lines of the necking (5) carrying the ring (2) and evenly distributed at an angle with respect to the container, these blades meant to form a limit stop immobilizing the ring (2) in its second position.

5. A container according to Claim 4, characterised in that the ring (2) is fitted with slots (10) in which the flexible blades (9) fit when the ring (2) is in its first position.

6. A container according to one of Claims 1 to 5, characterised in that the hooking means (4a, 4b) comprise self-gripping elements.

7. A container (1) of the modular type according to one of Claims 1 to 6, characterised in that it has a necking (5,6) on both of its ends, the neckings being of different lengths and the ring (2) being placed on the longest necking (5).

8. A container according to one of Claims 1 to 6, characterised in that it constitutes the basic container (12) of a payload having at least two loads.

9. A container according to one of Claims 1 to 6, characterised in that it (13) constitutes the projectile-carrying container (16) of a payload having at least two loads (12, 13).

10. A projectile-carrying container designed to be joined to the basic container (12) according to Claim 8.

11. A basic container designed to be joined to the projectile-carrying (16) container (13) according to Claim 9.

12. A modular container (1) according to Claims 6 and 7, characterised in that a self-gripping element (4a) is placed on a front face (3a) and a second self-gripping element (4b) of a matching type is placed on the second front face (3b).
